# EUROPÄISCHE PATENTSCHRIFT

(11) **EP 2 721 284 B1**
(45) Veröffentlichungstag und Bekanntmachung des Hinweises auf die Patenterteilung: **19.02.2020**
(21) Anmeldenummer: 12730356.8
(22) Anmeldetag: 05.06.2012
(51) Int. Cl.: F02N 7/08, F02N 15/10

(54) **VERFAHREN ZUM STARTEN EINER BRENNKRAFTMASCHINE**
METHOD FOR STARTING AN INTERNAL COMBUSTION ENGINE
PROCÉDÉ DE DÉMARRAGE D'UN MOTEUR À COMBUSTION INTERNE

(30) Priorität: 17.06.2011 AT 8872011
(43) Veröffentlichungstag der Anmeldung: 23.04.2014
(73) Patentinhaber: Innio Jenbacher GmbH & Co OG, 6200 Jenbach (AT)
(72) Erfinder: RANGGER, Alfred, A-6233 Kramsach (AT); ZAHNER, Lukas, 83022 Rosenheim (DE)
(74) Vertreter: Torggler & Hofinger Patentanwälte
(86) Internationale Anmeldenummer: PCT/AT2012/000153
(87) Internationale Veröffentlichungsnummer: WO 2012/171049

(56) Entgegenhaltungen:
- FR-A1- 2 927 301
- GB-A- 1 331 572
- JP-A- 2006 063 867
- US-A- 4 494 499

## Beschreibung

Die Erfindung betrifft ein Verfahren zum Starten einer Brennkraftmaschine, insbesondere eines stationären Gasmotors, wobei die Brennkraftmaschine durch mindestens einen Startermotor angetrieben wird, wobei der Startvorgang nach dem Anlassen des Startermotors abgebrochen wird, falls die Winkelbeschleunigung der Brennkraftmaschine unterhalb eines vorgebbaren Beschleunigungswerts bleibt und/oder innerhalb einer vorgebbaren ersten Zeit die Istdrehzahl unterhalb eines vorgebbaren ersten Drehzahlgrenzwerts bleibt und/oder innerhalb einer vorgebbaren zweiten Zeit die mittlere Drehzahl der Brennkraftmaschine unterhalb eines vorgebbaren zweiten Drehzahlgrenzwerts bleibt.

Weiters betrifft die Erfindung ein Startersystem zum Starten einer Brennkraftmaschine, insbesondere eines stationären Gasmotors, mit mindestens einem Startermotor, dem von einer Energiequelle Energie zuführbar ist, wobei der Startermotor mit einer Antriebswelle der Brennkraftmaschine verbindbar ist und durch den die Antriebswelle antreibbar ist, wobei eine Steuereinrichtung die Istdrehzahl und/oder die Winkelgeschwindigkeit und/oder die Winkelbeschleunigung der Brennkraftmaschine überwacht, wobei die Steuereinrichtung abhängig von der Istdrehzahl und/oder der Winkelgeschwindigkeit und/oder der Winkelbeschleunigung die Energiezufuhr zum mindestens einen Startermotor stoppt oder aktiviert.

Verfahren zum Starten einer Brennkraftmaschine, bei denen die Drehzahl der Brennkraftmaschine als Kriterium für einen Startabbruch herangezogen wird, sind bereits bekannt (z.B. DE 102 45 640 B3, GB 1 331 572 A, US 4 494 499 A, FR 2 927 301 A1 und JP 2006-063867 A).

Wenn bei einer Brennkraftmaschine während eines Motorstillstands Wasser in den Verbrennungsraum eines oder mehrerer Zylinder eindringt, so kann es bei einem herkömmlichen Startvorgang der Brennkraftmaschine durch das inkompressible Wasser zu Beschädigungen von Pleuel und/oder Kolben kommen. Beim eindringenden Wasser kann es sich dabei beispielsweise um Kühlwasser einer leckgewordenen Kühlmittelleitung handeln. Würde die Brennkraftmaschine in einem Zustand teilweise gefluteter Zylinder voll durchgestartet werden, kommt es zum sogenannten Wasserschlag. Dabei wird der betroffene Kolben an der oberen Position des Verdichtungstaktes durch das inkompressible Wasser abrupt abgebremst, wodurch es zu einem Motorschaden kommen kann. Zur Detektion von Wasser oder Feuchtigkeit in einem Zylinder einer Brennkraftmaschine können beispielsweise Feuchtigkeitssensoren eingesetzt werden. Diese können jedoch nicht zwischen normalem Kondenswasser, welches bei großen stationären Brennkraftmaschinen aufgrund der Kaminwirkung der Abgasanlage entstehen kann, und einer gefährlichen Flutung des Zylinders unterscheiden.

In einem Zylinder vorhandenes Wasser kann dadurch detektiert werden, dass die Brennkraftmaschine bei Beaufschlagung durch den mindestens einen Startermotor infolge eines erhöhten Widerstands aufgrund des Wassers im Zylinder langsamer hochfährt als im normalen Zustand. Daher können während des Startvorganges die Istdrehzahl und/oder die Winkelgeschwindigkeit und/oder die Winkelbeschleunigung der Brennkraftmaschine gemessen werden und durch den Vergleich mit vorgebbaren Grenzwerten Anomalien festgestellt werden.

Wenn also die gemessene Winkelbeschleunigung der Brennkraftmaschine unterhalb eines vorgebbaren Beschleunigungswerts bleibt und/oder innerhalb einer vorgebbaren ersten Zeit die Istdrehzahl unterhalb eines vorgebbaren ersten Drehzahlgrenzwerts bleibt und/oder innerhalb einer vorgebbaren zweiten Zeit die mittlere Drehzahl der Brennkraftmaschine unterhalb eines vorgebbaren zweiten Drehzahlgrenzwerts bleibt, so kann der Startvorgang abgebrochen werden, bevor es zu Beschädigungen der Brennkraftmaschine durch Wasserschlag kommt.

Aufgabe der vorliegenden Erfindung ist es, ein verbessertes Verfahren sowie ein verbessertes Startersystem anzugeben. Insbesondere soll eine Brennkraftmaschine durch ein einfaches und kostengünstiges Verfahren bzw. Startersystem angefahren werden können.

Diese Aufgabe wird bei einem Verfahren der eingangs genannten Art dadurch gelöst, dass der Startermotor als pneumatischer Startermotor ausgebildet ist, dessen Druckluftzufuhr durch ein Druckluftventil gesteuert wird, wobei das Druckluftventil zwischen einer vollständig geöffneten Stellung und einer vollständig geschlossenen Stellung umgeschaltet werden kann, wobei das Anlassen des pneumatischen Startermotors durch ein vollständiges Öffnen des Druckluftventils erfolgt.

Bei einem Startersystem der eingangs genannten Gattung wird diese Aufgabe dadurch gelöst, dass der mindestens eine Startermotor als pneumatischer Startermotor ausgebildet ist, der von einer Druckluftquelle durch Druckluft antreibbar ist, wobei zwischen Druckluftquelle und Startermotor ein Druckluftventil vorgesehen ist, wobei das Druckluftventil zwischen einer vollständig geöffneten Stellung und einer vollständig geschlossenen Stellung umschaltbar ist, wobei die Steuereinrichtung zum Stoppen der Druckluftzufuhr das Umschalten des Druckluftventils in die vollständig geschlossene Stellung und zum Aktivieren der Druckluftzufuhr das Umschalten des Druckluftventils in die vollständig geöffnete Stellung veranlasst.

Durch den Einsatz eines pneumatischen Startermotors, dessen Druckluftzufuhr durch ein Druckluftventil gesteuert wird, wobei das Druckluftventil zwischen einer vollständig geöffneten Stellung und einer vollständig geschlossenen Stellung umgeschaltet werden kann, ist es möglich, ein einfaches und kostengünstiges Verfahren bzw. Startersystem bereitzustellen, ohne teure geregelte Ventile oder Druckluftdrosseln einsetzen zu müssen.

Vorzugsweise kann der Startvorgang nach dem Anlassen des Startermotors abgebrochen werden, falls innerhalb von 3 s die Istdrehzahl unterhalb 8 U/min bleibt.

Der erfindungsgemäße Startvorgang umfasst folgende Schritte:
a) vollständiges Öffnen des Druckluftventils und damit Hochfahren der Brennkraftmaschine,
b) vollständiges Schließen des Druckluftventils und damit Verringern der Istdrehzahl, sobald die Istdrehzahl eine vorgebbare Maximaldrehzahl erreicht,
c) vollständiges Öffnen des Druckluftventils, sobald die Istdrehzahl eine vorgebbare Schwellwertdrehzahl erreicht,
d) Abbruch des Startvorgangs, falls trotz vollständigem Öffnen des Druckluftventils die Istdrehzahl eine vorgebbare Mindestdrehzahl unterschreitet und/oder die Winkelbeschleunigung der Brennkraftmaschine unterhalb eines vorgebbaren Beschleunigungswerts bleibt.

Als besonders vorteilhaft hat es sich dabei herausgestellt, wenn die Schritte a) bis d) mehr als einmal, vorzugsweise viermal, durchgeführt werden. Dies ist insbesondere dann von Vorteil, wenn die Druckluftzufuhr zu einem Startermotor über einfache, ungeregelte Zwei-Wege-Druckluftventile erfolgt, welche nur eine vollständig geöffnete Stellung oder eine vollständig geschlossene Stellung aufweisen können. Das vorgeschlagene Verfahren kann daher unter Einsatz kostengünstiger Komponenten des Startersystems eine Beschädigung der Brennkraftmaschine durch Wasserschlag vermeiden. Dadurch, dass die Brennkraftmaschine zunächst nur bis zu einer relativ niedrigen Maximaldrehzahl hochgefahren wird, woraufhin das Druckluftventil von der vollständig geöffneten Stellung in die vollständig geschlossene Stellung umgeschaltet wird, kann die Energiezufuhr zum Startermotor verringert werden, ohne teure geregelte Ventile oder Druckluftdrosseln einsetzen zu müssen.

Vorzugsweise kann dabei vorgesehen sein, dass die vorgebbare Maximaldrehzahl höchstens 30 U/min, vorzugsweise 20 U/min, beträgt und dass die vorgebbare Schwellwertdrehzahl in einem Bereich von 12 bis 18 U/min, vorzugsweise bei 15 U/min, liegt. Zur Erkennung eines Drehzahleinbruchs, insbesondere aufgrund von Wasser in einem Zylinder, kann vorgesehen sein, dass die vorgebbare Mindestdrehzahl kleiner als 10 U/min, vorzugsweise kleiner gleich 8 U/min, ist.

Generell kann auch vorgesehen sein, dass das vollständig geöffnete Druckluftventil jeweils nur bis zu einer vorgebbaren maximalen Zeitdauer, beispielsweise 2 bis 3 s, in der vollständig geöffneten Stellung gehalten wird, um die Energiezufuhr zum Startermotor zu begrenzen.

Weitere Details und Vorteile der Erfindung werden anhand der nachfolgenden Figuren und Figurenbeschreibung erläutert. Dabei zeigen:
- Fig. 1: einen schematischen Aufbau eines Ausführungsbeispiels eines Startersystems mit einem elektrischen Startermotor,
- Fig. 2: einen schematischen Aufbau eines Ausführungsbeispiels eines vorgeschlagenen Startersystems mit einem pneumatischen Startermotor,
- Fig. 3: einen schematischen Aufbau eines weiteren Ausführungsbeispiels eines vorgeschlagenen Startersystems mit einem Steuerventil,
- Fig. 4: einen schematischen Aufbau gemäß Fig. 3 mit mehreren Startermotoren,
- Fig. 5: einen schematischen zeitlichen Verlauf der Istdrehzahl einer Brennkraftmaschine während einer Variante des vorgeschlagenen Verfahrens und
- Fig. 6: einen schematischen zeitlichen Verlauf der Istdrehzahl einer Brennkraftmaschine, bei der zumindest ein Zylinder zumindest teilweise mit Wasser geflutet ist.

Fig. 1 zeigt schematisch eine Brennkraftmaschine 1 mit einer Antriebswelle 5 und einem daran angeordneten Zahnkranz 8. Zum Anlassen der Brennkraftmaschine 1 wird ein mit einem Startermotor 2 verbundenes Starterritzel 7 durch eine hier nicht gezeigte Einspurmechanik 11 in bekannter Weise eingespurt und damit in Eingriff mit dem Zahnkranz 8 der Brennkraftmaschine 1 gebracht (siehe Fig. 3). Der Startermotor 2 ist in diesem Fall ein elektrischer Startermotor, der durch eine Energiequelle in Form einer elektrischen Spannungsquelle 14 mit elektrischer Spannung bzw. elektrischem Strom versorgt wird. Zur Steuerung der Spannungsversorgung des elektrischen Startermotors 2 ist zwischen Spannungsquelle 14 und Startermotor 2 ein Schalter 13 vorgesehen, der durch eine Steuereinrichtung 6 ansteuerbar ist.

Die Drehzahn n und/oder die Winkelgeschwindigkeit ω und/oder die Winkelbeschleunigung α der Antriebswelle 5 der Brennkraftmaschine 1 wird bzw. werden durch eine Messeinrichtung 9 erfasst und an eine Steuereinrichtung 6 gemeldet. Bei der Messeinrichtung 9 kann es sich beispielsweise um einen induktiven Aufnehmer handeln, der bei den Zähnen des Zahnkranzes 8 angeordnet sein kann. Zur Erzielung einer hohen Messauflösung kann der Zahnkranz 8 eine hohe Anzahl von Zähnen aufweisen, beispielsweise mehr als 300 Zähne. Abhängig von den Signalen der Messeinrichtung 9 veranlasst die Steuereinrichtung 6 das Schließen oder Öffnen des Schalters 13 und aktiviert bzw. stoppt damit die Energiezufuhr von der Spannungsquelle 14 zum elektrischen Startermotor 2.

Fig. 2 zeigt eine schematische Anordnung gemäß Fig. 1, wobei der Startermotor 2 in diesem Fall ein pneumatischer Startermotor ist, der durch eine Energiequelle in Form einer Druckluftquelle 4 versorgt wird. Zwischen Druckluftquelle 4 und Startermotor 2 ist ein Druckluftventil 3 angeordnet, welches als Zwei-Wege-Ventil ausgeführt ist und nur eine vollständig geöffnete oder eine vollständig geschlossene Stellung aufweisen kann. In der gezeigten Darstellung befindet sich das Druckluftventil 3 in seiner vollständig geschlossenen Stellung, d.h. die Druckluftzufuhr von Druckluftquelle 4 zu Startermotor 2 ist unterbrochen und der Startermotor 2 treibt die Antriebswelle 5 der Brennkraftmaschine 1 nicht an. Abhängig von den Signalen der Messeinrichtung 9 veranlasst die Steuereinrichtung 6 das vollständige Öffnen oder das vollständige Schließen des Druckluftventils 3, welches beispielsweise als elektrisch, magnetisch oder pneumatisch ansteuerbares Ventil ausgeführt sein kann.

Fig. 3 zeigt eine Anordnung gemäß Fig. 2, wobei zum Ansteuern eines Druckluftventils 3, das in diesem Beispiel als pneumatisch ansteuerbares 2-Wege-Ventil ausgeführt ist, ein gesondertes Steuerventil 12 vorgesehen ist. Zum Aktivieren des Startvorgangs wird ein mit der Druckluftquelle 4 verbundenes Startventil 10, welches beispielsweise als Magnetventil ausgeführt sein kann, geöffnet. Dadurch wird eine pneumatische Einspurmechanik 11, die Teil des Startermotors 2 sein kann, mit Druckluft aus der Druckluftquelle 4 beaufschlagt. Die Einspurmechanik 11 bringt dadurch das Starterritzel 7 des Startermotors 2 in Eingriff mit dem Zahnkranz 8 an der Antriebswelle 5 der Brennkraftmaschine 1. Dies kann beispielsweise durch eine translatorische Verschiebung des Starterritzels 7 erfolgen, sodass die Zähne des Starterritzels 7 und die Zähne des Zahnkranzes 8 korrespondierend ineinander greifen können. Dieser Vorgang ist durch den strichlierten Pfeil von Einspurmechanik 11 zu Starterritzel 7 angedeutet.

Die der Einspurmechanik 11 zugeführte Druckluft wird durch die Einspurmechanik 11 hindurch weiter zum Steuerventil 12 geleitet. Abhängig vom Signal oder von den Signalen der Messeinrichtung 9 öffnet oder schließt die Steuereinrichtung 6 das Steuerventil 12. Abhängig von der Stellung des Steuerventils 12 wird das Druckluftventil 3 entweder vollständig geöffnet, um den Startermotor 2 mit Druckluft aus der Druckluftquelle 4 zu versorgen, oder vollständig geschlossen, um die Druckluftversorgung für den Startermotor 2 zu unterbrechen. Das Startventil 10, das Steuerventil 12 und das Druckluftventil 3 befinden sich in dieser Darstellung in ihren geöffneten Stellungen, d.h. der Startermotor 2 wird mit Druckluft aus der Druckluftquelle 4 beaufschlagt und treibt über Starterritzel 7 und Zahnkranz 8 die Antriebswelle 5 der Brennkraftmaschine 1 an.

Fig. 4 zeigt ein Ausführungsbeispiel eines vorgeschlagenen Startersystems gemäß Fig. 3, wobei in diesem Beispiel drei Startermotoren 2 mit jeweils einem vorgeschalteten Druckluftventil 3 vorgesehen sind. Das Startventil 10, das Steuerventil 12 und die Druckluftventile 3 befinden sich in dieser Darstellung in ihren geschlossenen Stellungen, d.h. die Druckluftzufuhr von Druckluftquelle 4 zu den Startermotoren 2 ist jeweils unterbrochen und die Startermotoren 2 treiben die Antriebswelle 5 der Brennkraftmaschine 1 nicht an.

Anhand Fig. 4 soll eine Ausführungsvariante des vorgeschlagenen Verfahrens beschrieben werden. Nach dem Aktivieren des Startvorgangs durch Öffnen des mit der Druckluftquelle 4 verbundenen Startventils 10 sorgen hier nicht gezeigte Einspurmechaniken 11 in bekannter Weise dafür, dass die Starterritzel 7 der Startermotoren 2 mit dem Zahnkranz 8 an der Antriebswelle 5 der Brennkraftmaschine 1 in Eingriff gebracht werden bzw. eingespurt werden (siehe Fig. 3). Das Einspuren ist dabei durch die strichlierten Linien angedeutet.

Die Steuereinrichtung 6 veranlasst das Öffnen des Steuerventils 12, wodurch in weiterer Folge die Druckluftventile 3 ebenfalls vollständig geöffnet werden. Dadurch werden die Startermotoren 2 mit Druckluft aus der Druckluftquelle 4 versorgt und können über die jeweiligen Verbindungen aus Starterritzel 7 und Zahnkranz 8 die Antriebswelle 5 der Brennkraftmaschine 1 antreiben. Sobald die von der Messeinrichtung 9 gemessene und von der Steuereinrichtung 6 überwachte Istdrehzahl n eine Maximaldrehzahl nₘₐₓ von beispielsweise 20 U/min erreicht, bewirkt die Steuereinrichtung 6 das Schließen des Steuerventils 12 und damit auch das vollständige Schließen der Druckluftventile 3. Dadurch wird die Druckluftzufuhr für die Startermotoren 2 unterbrochen, wodurch die Istdrehzahl n der Brennkraftmaschine 1 abnimmt. Sobald die Istdrehzahl n eine Schwellwertdrehzahl nₛ von beispielsweise 15 U/min erreicht, veranlasst die Steuereinrichtung 6 das Öffnen des Steuerventils 12. Dadurch werden die Druckluftventile 3 in ihre vollständig geöffneten Positionen gebracht und die Startermotoren 2 wiederum mit Druckluft aus der Druckluftwelle 4 beaufschlagt. Aufgrund systembedingter Verzögerungen (z.B. Massenträgheit der rotierenden bzw. sich bewegenden Komponenten) erfolgt daraufhin normalerweise keine sofortige Zunahme der Istdrehzahl n, sodass es nach dem Öffnen der Druckluftventile 3 kurzzeitig noch zu einem weiteren Absinken der Istdrehzahl n kommen kann. Wenn jedoch der Widerstand aufgrund einer teilweisen Flutung zumindest eines Zylinders der Brennkraftmaschine 1 so groß ist, dass die Istdrehzahl n trotz Öffnen der Druckluftventile 3 eine Mindestdrehzahl nₘᵢₙ von beispielsweise 8 U/min unterschreitet, so wird dies von der Steuereinrichtung 6 erfasst und der Startvorgang abgebrochen. Wird diese vorgebbare Mindestdrehzahl nₘᵢₙ allerdings nicht unterschritten, so kann der Startvorgang weitergeführt werden.

Der Ablauf des Hochfahrens bis zur Maximaldrehzahl nₘₐₓ, dann Absenken der Drehzahl bis zur Schwellwertdrehzahl nₛ und anschließend das abermalige Öffnen der Druckluftventile 3 und damit Hochfahren der Brennkraftmaschine 1 kann vorzugsweise mehrfach, besonders bevorzugt viermal, ausgeführt werden. Dieser Ablauf kann auch während einer vorgebbaren Zeit (z.B. 10 s) oder während mehreren, vorzugsweise zwei, Kurbelwellenumdrehungen, wiederholt werden, wobei ein Abbruch des Startvorgangs erfolgen kann, sobald ein Drehzahleinbruch mit einer Istdrehzahl n kleiner der Mindestdrehzahl nₘᵢₙ festgestellt wird oder wenn die mittlere Drehzahl der Brennkraftmaschine 1 innerhalb der vorgebbaren Zeit oder der vorgebbaren Anzahl von Kurbelwellenumdrehungen einen vorgebbaren Drehzahlwert nicht erreicht.

Fig. 5 zeigt schematisch den zeitlichen Verlauf der Istdrehzahl n einer Brennkraftmaschine 1 während der Durchführung einer Variante des vorgeschlagenen Verfahrens mit den Einrichtungen gemäß Fig. 2. Zum Zeitpunkt t₀ wird das Druckluftventil 3 vollständig geöffnet und damit die Druckluftzufuhr zum pneumatischen Startermotor 2 aktiviert. Die Brennkraftmaschine 1 fährt hoch und die Istdrehzahl n der Antriebswelle 5 der Brennkraftmaschine 1 wird von der Messeinrichtung 9 erfasst und zur Auswertung an die Steuereinrichtung 6 gemeldet.

Falls die Istdrehzahl n der Brennkraftmaschine 1 innerhalb einer vorgebbaren ersten Zeit t_{A} von beispielsweise 3 s einen vorgebbaren ersten Drehzahlgrenzwert n_{A} von beispielsweise 8 U/min nicht erreicht, so kann der Startvorgang abgebrochen werden, um mögliche Schäden an der Brennkraftmaschine 1 zu vermeiden. Im gezeigten Beispiel weist die Istdrehzahl n nach Ablauf der ersten Zeit t_{A} jedoch einen Wert größer dem ersten Drehzahlgrenzwert n_{A} auf, sodass der Startvorgang aufgrund dieses Kriteriums nicht abgebrochen werden musste.

Beim Zeitpunkt t₁ erreicht die Istdrehzahl n eine vorgebbare Maximaldrehzahl nₘₐₓ (z.B. 20 U/min), woraufhin durch die Steuereinrichtung 6 das Druckluftventil 3 vollständig geschlossen wird, um die Druckluftzufuhr zum pneumatischen Startermotor 2 zu unterbrechen. Aufgrund der Massenträgheit der rotierenden bzw. sich bewegenden Komponenten dieser Anordnung erfolgt daraufhin eine Abnahme der Istdrehzahl n erst mit einer systembedingten Verzögerung. Dies ist durch das kurzzeitige, weitere Ansteigen der Istdrehzahl n nach dem Zeitpunkt t₁ dargestellt. Sobald die Istdrehzahl n eine vorgebbare Schwellwertdrehzahl nₛ (z.B. 15 U/min) erreicht (in diesem Beispiel zum Zeitpunkt t₂), veranlasst die Steuereinrichtung 6 das vollständige Öffnen des Druckluftventils 3. Aufgrund der Massenträgheit erfolgt eine Zunahme der Istdrehzahl n wiederum erst etwas verzögert. Das Schließen des Druckluftventils 3, wenn die Istdrehzahl n die Maximaldrehzahl nₘₐₓ erreicht (Zeitpunkte t₁, t₃, t₅ und t₇), und das Öffnen des Druckluftventils 3, wenn die Istdrehzahl n die Schwellwertdrehzahl nₛ erreicht (Zeitpunkte t₂, t₄, t₆ und t₈), wird in dem dargestellten Beispiel insgesamt viermal durchgeführt. Da während dieses Ablaufs kein Drehzahleinbruch festgestellt wurde, erfolgt daraufhin ein Hochfahren der Brennkraftmaschine 1 durch den Startermotor 2, bis diese selbsttätig weiterlaufen kann. Ein Abtrennen des Startermotors 2 durch Ausspuren des Starterritzels 7 kann beispielsweise bei einer Istdrehzahl n von 200 U/min oder nach einer gewissen Zeit (z.B. 10 s) erfolgen.

Fig. 6 zeigt schematisch den zeitlichen Verlauf der Istdrehzahl n während des Verfahrens gemäß Fig. 5, wobei in diesem Fall zumindest ein Zylinder der Brennkraftmaschine 1 zumindest teilweise mit Wasser geflutet ist. Nach dem vollständigen Öffnen des Druckluftventils 3 zum Zeitpunkt t₂, sobald die Istdrehzahl n die vorgebbare Schwellwertdrehzahl nₛ von beispielsweise 15 U/min erreicht, kommt es aufgrund des erhöhten Widerstands des inkompressiblen Wassers trotz vollständigem Öffnens des Druckluftventils 3 zu einem Drehzahleinbruch. Zum Zeitpunkt t₃ wird dadurch eine vorgebbare Mindestdrehzahl nₘᵢₙ von beispielsweise 8 U/min unterschritten und es erfolgt ein Abbruch des Startvorgangs, z.B. durch Schließen des Druckluftventils 3.

Generell kann die Durchführung des vorgeschlagenen Verfahrens auch in einem übergeordneten zeitlichen Kontext stattfinden. Beispielsweise kann vorgesehen sein, dass das vorgeschlagene Verfahren nur dann zum Einsatz kommt, wenn sich die Brennkraftmaschine für mehr als 12 Stunden im Stillstand befunden hat. Nach Abbrechen des Startvorgangs kann außerdem vorgesehen sein, dass eine Störmeldung erfolgt, die quittiert werden muss. Ebenso kann vorgesehen sein, dass nach mehreren erfolglosen Startversuchen (z.B. drei) eine weitere Störmeldung erfolgt, die quittiert werden muss. Nach mehreren erfolglosen Startversuchen kann eine Druckluftspeicherladezeit von beispielsweise 30 Minuten für die Druckluftquelle vorgesehen sein.

Das beschriebene Verfahren, welches sich insbesondere für stationäre Gasmotoren mit Motorleistungen größer 5 MW eignet, ist nicht darauf eingeschränkt, Schäden während des Hochfahrens einer Brennkraftmaschine aufgrund von teilweiser Flutung von Zylindern der Brennkraftmaschine mit Wasser zu vermeiden. So können mit dem Verfahren beispielsweise auch Schäden durch beschädigte oder verschlissene Lager, welche sich in erhöhten Reibungswerten und damit erhöhten Widerständen gegen das Hochfahren auswirken, vermieden werden. Ganz generell können mit dem beschriebenen Verfahren abnormale oder unzulässige Widerstände gegen das Hochfahren einer Brennkraftmaschine detektiert und das Abbrechen des Startvorgangs der Brennkraftmaschine veranlasst werden, um Beschädigungen an der Brennkraftmaschine zu vermeiden.

## Patentansprüche

1. Verfahren zum Starten einer Brennkraftmaschine (1), insbesondere eines stationären Gasmotors, wobei die Brennkraftmaschine (1) durch mindestens einen Startermotor (2) angetrieben wird, wobei der Startvorgang nach dem Anlassen des Startermotors (2) abgebrochen wird, falls die Winkelbeschleunigung (a) der Brennkraftmaschine (1) unterhalb eines vorgebbaren Beschleunigungswerts bleibt und/oder innerhalb einer vorgebbaren ersten Zeit (t_{A}) die Istdrehzahl (n) unterhalb eines vorgebbaren ersten Drehzahlgrenzwerts (n_{A}) bleibt und/oder innerhalb einer vorgebbaren zweiten Zeit die mittlere Drehzahl der Brennkraftmaschine (1) unterhalb eines vorgebbaren zweiten Drehzahlgrenzwerts bleibt, wobei der Startermotor (2) als pneumatischer Startermotor (2) ausgebildet ist, dessen Druckluftzufuhr durch ein Druckluftventil (3) gesteuert wird, wobei das Druckluftventil (3) zwischen einer vollständig geöffneten Stellung und einer vollständig geschlossenen Stellung umgeschaltet werden kann, wobei das Anlassen des pneumatischen Startermotors (2) durch ein vollständiges Öffnen des Druckluftventils (3) erfolgt, wobei der Startvorgang folgende Schritte umfasst:
a) vollständiges Öffnen des Druckluftventils (3) und damit Hochfahren der Brennkraftmaschine (1),
b) vollständiges Schließen des Druckluftventils (3) und damit Verringern der Istdrehzahl (n), sobald die Istdrehzahl (n) eine vorgebbare Maximaldrehzahl (nₘₐₓ) erreicht,
c) vollständiges Öffnen des Druckluftventils (3), sobald die Istdrehzahl (n) eine vorgebbare Schwellwertdrehzahl (nₛ) erreicht,
d) Abbruch des Startvorgangs, falls trotz vollständigem Öffnen des Druckluftventils (3) die Istdrehzahl (n) eine vorgebbare Mindestdrehzahl (nₘᵢₙ) unterschreitet und/oder die Winkelbeschleunigung (a) der Brennkraftmaschine (1) unterhalb eines vorgebbaren Beschleunigungswerts bleibt.

2. Verfahren nach Anspruch 1, **dadurch gekennzeichnet, dass** der Startvorgang nach dem Anlassen des Startermotors (2) abgebrochen wird, falls innerhalb von 3 s die Istdrehzahl (n) unterhalb 8 U/min bleibt.

3. Verfahren nach wenigstens einem der vorangegangenen Ansprüche, **dadurch gekennzeichnet, dass** die vorgebbare Maximaldrehzahl (nₘₐₓ) höchstens 30 U/min, vorzugsweise 20 U/min, beträgt.

4. Verfahren nach wenigstens einem der vorangegangenen Ansprüche, **dadurch gekennzeichnet, dass** die vorgebbare Schwellwertdrehzahl (nₛ) in einem Bereich von 12 bis 18 U/min, vorzugsweise bei 15 U/min, liegt.

5. Verfahren nach wenigstens einem der vorangegangenen Ansprüche, **dadurch gekennzeichnet, dass** die vorgebbare Mindestdrehzahl (nₘᵢₙ) kleiner als 10 U/min, vorzugsweise kleiner gleich 8 U/min, ist.

6. Verfahren nach wenigstens einem der vorangegangenen Ansprüche, **dadurch gekennzeichnet, dass** die Schritte a) bis d) mehr als einmal, vorzugsweise viermal, durchgeführt werden.

7. Startersystem zum Starten einer Brennkraftmaschine (1), insbesondere eines stationären Gasmotors, mit mindestens einem Startermotor (2), dem von einer Energiequelle Energie zuführbar ist, wobei der Startermotor (2) mit einer Antriebswelle (5) der Brennkraftmaschine (1) verbindbar ist und durch den die Antriebswelle (5) antreibbar ist, wobei eine Steuereinrichtung (6) die Istdrehzahl (n) und/oder die Winkelgeschwindigkeit (ω) und/oder die Winkelbeschleunigung (a) der Brennkraftmaschine (1) überwacht, wobei die Steuereinrichtung (6) abhängig von der Istdrehzahl (n) und/oder der Winkelgeschwindigkeit (ω) und/oder der Winkelbeschleunigung (a) die Energiezufuhr zum mindestens einen Startermotor (2) stoppt oder aktiviert, wobei der mindestens eine Startermotor (2) als pneumatischer Startermotor (2) ausgebildet ist, der von einer Druckluftquelle (4) durch Druckluft antreibbar ist, wobei zwischen Druckluftquelle (4) und Startermotor (2) ein Druckluftventil (3) vorgesehen ist, wobei das Druckluftventil (3) zwischen einer vollständig geöffneten Stellung und einer vollständig geschlossenen Stellung umschaltbar ist, wobei die Steuereinrichtung (6) zum Stoppen der Druckluftzufuhr das Umschalten des Druckluftventils (3) in die vollständig geschlossene Stellung und zum Aktivieren der Druckluftzufuhr das Umschalten des Druckluftventils (3) in die vollständig geöffnete Stellung veranlasst, wobei die Steuereinrichtung (6) dazu ausgebildet ist während eines Startversuches folgende Schritte auszuführen:
a) vollständiges Öffnen des Druckluftventils (3) und damit Hochfahren der Brennkraftmaschine (1),
b) vollständiges Schließen des Druckluftventils (3) und damit Verringern der Istdrehzahl (n), sobald die Istdrehzahl (n) eine vorgebbare Maximaldrehzahl (nₘₐₓ) erreicht,
c) vollständiges Öffnen des Druckluftventils (3), sobald die Istdrehzahl (n) eine vorgebbare Schwellwertdrehzahl (nₛ) erreicht,
d) Abbruch des Startvorgangs, falls trotz vollständigem Öffnen des Druckluftventils (3) die Istdrehzahl (n) eine vorgebbare Mindestdrehzahl (nₘᵢₙ) unterschreitet und/oder die Winkelbeschleunigung (a) der Brennkraftmaschine (1) unterhalb eines vorgebbaren Beschleunigungswerts bleibt.

## Claims

1. A method of starting an internal combustion engine (1), in particular a stationary gas engine, wherein the internal combustion engine (1) is driven by at least one starter motor (2), wherein after starting of the starter motor (2) the starting process is broken off if the angular acceleration (a) of the internal combustion engine (1) remains below a predeterminable acceleration value and/or if within a predeterminable first time (t_{A}) the actual rotary speed (n) remains below a predeterminable first rotary speed threshold value (n_{A}) and/or within a predeterminable second time the average rotary speed of the internal combustion engine (1) remains below a predeterminable second rotary speed threshold value, wherein the starter motor (2) is in the form of a pneumatic starter motor (2) whose compressed air feed is controlled by a compressed air valve (3), wherein the compressed air valve (3) can be switched over between a completely opened position and a completely closed position, wherein starting of the pneumatic starter motor (2) is effected by complete opening of the compressed air valve (3), wherein the starting procedure includes the following steps:
a) complete opening of the compressed air valve (3) and thus acceleration of the internal combustion engine (1),
b) complete closing of the compressed air valve (3) and thus reduction in the actual rotary speed (n) as soon as the actual rotary speed (n) reaches a predeterminable maximum rotary speed (nmax).
c) complete opening of the compressed air valve (3) as soon as the actual rotary speed (n) reaches a predeterminable threshold value rotary speed (nₛ),
d) break-off of the starting process if in spite of complete opening of the compressed air valve (3) the actual rotary speed (n) falls below a predeterminable minimum rotary speed (nₘᵢₙ) and/or the angular acceleration (a) of the internal combustion engine (1) remains below a predeterminable acceleration value.

2. The method as set forth in claim 1 **characterized in that** after starting of the starter motor (2) the starting process is broken off if the actual rotary speed (n) remains below 8 rpm within 3 s.

3. The method as set forth in at least one of the preceeding claims, **characterized in that** the predeterminable maximum rotary speed (nₘₐₓ) is at most 30 rpm, preferably 20 rpm.

4. The method as set forth in at least one of the preceeding claims, **characterized in that** the predeterminable threshold value rotary speed (nₛ) is in a range of between 12 and 18 rpm, preferably being 15 rpm.

5. The method as set forth in at least one of the preceeding claims, **characterized in that** the predeterminable minimum rotary speed (nₘᵢₙ) is less than 10 rpm, preferably less than or equal to 8 rpm.

6. The method as set forth in at least one of the preceeding claims, **characterized in that** steps a) through d) are performed more than once, preferably four times.

7. A starter system for starting an internal combustion engine (1), in particular a stationary gas engine, with at least one starter motor (2) to which energy can be fed by an energy source, wherein the starter motor (2) can be connected to a drive shaft (5) of the internal combustion engine (1) and by which the drive shaft (5) is drivable, wherein a control device (6) monitors the actual rotary speed (n) and/or the angular speed (w) and/or the angular acceleration (a) of the internal combustion engine (1), wherein the control device (6) stops or activates the feed of energy to the at least one starter motor (2) in dependence on the actual rotary speed (n) and/or the angular speed (w) and/or the angular acceleration (a), wherein the at least one starter motor (2) is in the form of a pneumatic starter motor (2) drivable by compressed air by a compressed air source (4), wherein a compressed air valve (3) is provided between the compressed air source (4) and the starter motor (2), wherein the compressed air valve (3) can be switched over between a completely opened position and completely closed position, wherein the control device (6) for stopping the compressed air feed causes the compressed air valve (3) to be switched over to the completely closed position and for activating the compressed air feed causes the compressed air valve (3) to be switched over into the completely opened position, wherein the control device (6) is configured to perform the following steps during a starting procedure:
a) complete opening of the compressed air valve (3) and thus acceleration of the internal combustion engine (1),
b) complete closing of the compressed air valve (3) and thus reduction in the actual rotary speed (n) as soon as the actual rotary speed (n) reaches a predeterminable maximum rotary speed (nmax).
c) complete opening of the compressed air valve (3) as soon as the actual rotary speed (n) reaches a predeterminable threshold value rotary speed (nₛ),
d) break-off of the starting process if in spite of complete opening of the compressed air valve (3) the actual rotary speed (n) falls below a predeterminable minimum rotary speed (nₘᵢₙ) and/or the angular acceleration (a) of the internal combustion engine (1) remains below a predeterminable acceleration value.

## Revendications

1. Procédé de démarrage d'un moteur à combustion interne (1), en particulier d'un moteur à gaz fixe, dans lequel le moteur à combustion interne (1) est entraîné par au moins un moteur de démarreur (2), dans lequel le processus de démarrage est interrompu après la mise en marche du moteur de démarreur (2), au cas où l'accélération angulaire (a) du moteur à combustion interne (1) resterait au-dessous d'une valeur d'accélération pouvant être prédéfinie et/ou la vitesse réelle (n) resterait au-dessous d'une première valeur limite de vitesse (n_{A}) pouvant être prédéfinie pendant un premier temps (t_{A}) pouvant être prédéfini et/ou la vitesse moyenne du moteur à combustion interne (1) resterait au-dessous d'une deuxième valeur limite de vitesse pouvant être prédéfinie pendant un deuxième temps pouvant être prédéfini, dans lequel le moteur de démarreur (2) est réalisé sous la forme d'un moteur de démarreur (2) pneumatique, dont l'amenée d'air comprimé est commandée par une soupape à air comprimé (3), dans lequel la soupape à air comprimé (3) peut être amenée à basculer entre une position intégralement ouverte et une position intégralement fermée, dans lequel la mise en marche du moteur de démarreur (2) pneumatique s'effectue par une ouverture intégrale de la soupape à air comprimé (3), dans lequel le processus de démarrage comprend les étapes suivantes :
a) l'ouverture intégrale de la soupape à air comprimé (3) et ainsi la mise en route du moteur à combustion interne (1),
b) la fermeture intégrale de la soupape à air comprimé (3) et ainsi la réduction de la vitesse réelle (n), dès que la vitesse réelle (n) atteint une vitesse maximale (nₘₐₓ) pouvant être prédéfinie,
c) l'ouverture intégrale de la soupape à air comprimé (3), dès que la vitesse réelle (n) atteint une vitesse de valeur seuil (nₛ) pouvant être prédéfinie,
d) l'interruption du processus de démarrage, au cas où, malgré l'ouverture intégrale de la soupape à air comprimé (3), la vitesse réelle (n) passerait au-dessous d'une vitesse minimale (nₘᵢₙ) pouvant être prédéfinie et/ou l'accélération angulaire (a) du moteur à combustion interne (1) resterait au-dessous d'une valeur d'accélération pouvant être prédéfinie.

2. Procédé selon la revendication 1, **caractérisé en ce que** le processus de démarrage est interrompu après la mise en marche du moteur de démarreur (2), au cas où la vitesse réelle (n) resterait au-dessous de 8 U/min pendant 3 s.

3. Procédé selon au moins l'une des revendications précédentes, **caractérisé en ce que** la vitesse maximale (nₘₐₓ) pouvant être prédéfinie atteint au maximum 30 U/min, de préférence 20 U/min.

4. Procédé selon au moins l'une des revendications précédentes, **caractérisé en ce que** la vitesse de valeur seuil (nₛ) pouvant être prédéfinie se situe de préférence dans une plage de 12 à 18 U/min, de préférence est de 15 U/min.

5. Procédé selon au moins l'une des revendications précédentes, **caractérisé en ce que** la vitesse minimale (nₘᵢₙ) pouvant être prédéfinie est inférieure à 10 U/min, de préférence inférieure ou égale à 8 U/min.

6. Procédé selon au moins l'une des revendications précédentes, **caractérisé en ce que** les étapes a) à d) sont effectuées plus d'une fois, de préférence quatre fois.

7. Système de démarreur pour démarrer un moteur à combustion interne (1), en particulier un moteur à gaz fixe, avec au moins un moteur de démarreur (2) auquel de l'énergie peut être amenée depuis une source d'énergie, dans lequel le moteur de démarreur (2) peut être relié à un arbre d'entraînement (5) du moteur à combustion interne (1) et par lequel l'arbre d'entraînement (5) peut être entraîné, dans lequel un dispositif de commande (6) surveille la vitesse réelle (n) et/ou la vitesse angulaire (ω) et/ou l'accélération angulaire (a) du moteur à combustion interne (1), dans lequel le dispositif de commande (6) arrête ou active l'amenée d'énergie au au moins un moteur de démarreur (2) en fonction de la vitesse réelle (n) et/ou de la vitesse angulaire (ω) et/ou de l'accélération angulaire (a), dans lequel le au moins un moteur de démarreur (2) est réalisé sous la forme d'un moteur de démarreur (2) pneumatique, qui peut être entraîné par de l'air comprimé provenant d'une source d'air comprimé (4), dans lequel une soupape à air comprimé (3) est prévue entre la source d'air comprimé (4) et le moteur de démarreur (2), dans lequel la soupape à air comprimé (3) peut être amenée à basculer entre une position intégralement ouverte et une position intégralement fermée, dans lequel le dispositif de commande (6), pour arrêter l'amenée d'air comprimé, provoque le basculement de la soupape à air comprimé (3) dans la position intégralement fermée et, pour activer l'amenée d'air comprimé, provoque le basculement de la soupape à air comprimé (3) dans la position intégralement ouverte, dans lequel le dispositif de commande (6) est conçu pour exécuter les étapes suivantes pendant une tentative de démarrage :
a) l'ouverture intégrale de la soupape à air comprimé (3) et ainsi la mise en route du moteur à combustion interne (1),
b) la fermeture intégrale de la soupape à air comprimé (3) et ainsi la réduction de la vitesse réelle (n), dès que la vitesse réelle (n) atteint une vitesse maximale (nₘₐₓ) pouvant être prédéfinie,
c) l'ouverture intégrale de la soupape à air comprimé (3), dès que la vitesse réelle (n) atteint une vitesse de valeur seuil (nₛ) pouvant être prédéfinie,
d) l'interruption du processus de démarrage, au cas où, malgré l'ouverture intégrale de la soupape à air comprimé (3), la vitesse réelle (n) passerait au-dessous d'une vitesse minimale (nₘᵢₙ) pouvant être prédéfinie et/ou l'accélération angulaire (a) du moteur à combustion interne (1) resterait au-dessous d'une valeur d'accélération pouvant être prédéfinie.
